# EUROPÄISCHE PATENTSCHRIFT

(11) **EP 3 351 674 B1**
(45) Veröffentlichungstag und Bekanntmachung des Hinweises auf die Patenterteilung: **23.09.2020**
(21) Anmeldenummer: 18150541.3
(22) Anmeldetag: 08.01.2018
(51) Int. Cl.: D06F 33/00, D06F 39/08

(54) **WÄSCHEPFLEGEGERÄT MIT EINER STEUERUNG**
LAUNDRY CARE APPLIANCE WITH CONTROLS
APPAREIL D'ENTRETIEN DE LINGE DOTÉ D'UNE COMMANDE

(30) Priorität: 23.01.2017 DE 102017201008
(43) Veröffentlichungstag der Anmeldung: 25.07.2018
(73) Patentinhaber: BSH Hausgeräte GmbH, 81739 München (DE)
(72) Erfinder: Alarcon, Adrian, 10245 Berlin (DE); Ferraz Maina, Rodrigo, 10405 Berlin (DE); Römer, Raymond, 10965 Berlin (DE)

(56) Entgegenhaltungen:
- EP-A1- 2 993 262
- WO-A1-2005/070275
- WO-A1-2014/097251
- WO-A1-2017/059896

## Beschreibung

Die vorliegende Erfindung betrifft ein Wäschepflegegerät mit einer Steuerung.

In einem Wäschepflegegerät wird Waschflüssigkeit aus einem Laugenbehälter des Wäschepflegegeräts durch eine Pumpe abgepumpt. Wenn der Füllstand der Waschflüssigkeit in dem Laugenbehälter unter ein bestimmtes Niveau absinkt, saugt die Pumpe Luft an, wodurch die Pumpe Saugkammer- sowie Druckkammer-seitig belüftet wird. Damit eine belüftete Pumpe erneut einen Volumenstrom von geförderter Waschflüssigkeit aufbauen kann, muss die belüftete Pumpe saugseitig und druckseitig Luft verdrängen. Da sich in der saugseitigen Pumpenanströmung der Pumpe ein von der Laufradrotation der Pumpe induzierter Wirbel bildet, welcher die erneute Anströmung der Pumpe verhindern kann, kann es hierbei zu einem Rückstau von Waschflüssigkeit in dem Laugenbehälter kommen. Durch rückgestaute Waschflüssigkeit in dem Laugenbehälter kann eine Rotation der Wäschetrommel in dem Wäschepflegegerät gegebenenfalls eingeschränkt werden, weil die Wäschetrommel dann mit höheren Antriebsmomenten in der Waschflüssigkeit der Rückstaumenge rotiert und diese Rückstaumenge dann auch in Rotation im Laugenbehälter versetzt wird.

Die Offenlegungsschrift EP 2 993 262 A1 offenbart ein Verfahren zum Waschen von Wäsche in einer Waschmaschine.

Die Offenlegungsschrift WO 2014/097251 A1 offenbart ein Verfahren zum Steuern eines Abpumpens von Waschflüssigkeit in einer Waschmaschine.

In der EP 2 428 608 A1 ist ein Verfahren zum Betreiben einer Pumpe einer Waschmaschine offenbart, wobei die Förderleistung, Pumpendrehzahl und Pumpendrehrichtung der Pumpe in Abhängigkeit des erfassten Pegels der Waschflüssigkeit und dessen Dichte in einem Behandlungsbehälter variiert werden kann.

Es ist die der Erfindung zugrundeliegende Aufgabe, ein Wäschepflegegerät anzugeben, bei dem ein wirksames Abpumpen von Waschflüssigkeit aus einem Laugenbehälter des Wäschepflegegeräts sichergestellt wird.

Diese Aufgabe wird durch die Gegenstände mit den Merkmalen nach den unabhängigen Ansprüchen gelöst. Vorteilhafte Ausführungsformen sind Gegenstand der abhängigen Ansprüche, der Beschreibung und der Zeichnungen.

Gemäß einem ersten Aspekt wird die erfindungsgemäße Aufgabe durch ein Wäschepflegegerät mit einem Laugenbehälter zur Aufnahme von Waschflüssigkeit, wobei der Laugenbehälter eine Ablassöffnung aufweist, wobei die Ablassöffnung mit einer Leitung fluidtechnisch verbunden ist, wobei in der Leitung eine drehzahlvariable Pumpe zum Pumpen von Waschflüssigkeit aus dem Laugenbehälter und durch die Leitung angeordnet ist, und einer Steuerung zum Steuern der drehzahlvariablen Pumpe gelöst, wobei die Steuerung ausgebildet ist, während eines ersten Zeitabschnitts die drehzahlvariable Pumpe zu aktivieren und mit einer Nominalpumpdrehzahl zu betreiben, um Waschflüssigkeit mit einem Nominalvolumenstrom aus dem Laugenbehälter und durch die Leitung abzupumpen, wobei die Steuerung ausgebildet ist, während eines sich an den ersten Zeitabschnitt anschließenden zweiten Zeitabschnitts die Nominalpumpdrehzahl der drehzahlvariablen Pumpe auf eine Minimalpumpdrehzahl zu reduzieren, wenn der Volumenstrom der durch die drehzahlvariable Pumpe gepumpten Waschflüssigkeit einen Volumenstromminimalschwellenwert unterschreitet, wobei die Steuerung ausgebildet ist, während eines sich an den zweiten Zeitabschnitt anschließenden dritten Zeitabschnitts die Minimalpumpdrehzahl der drehzahlvariablen Pumpe auf eine Maximalpumpdrehzahl zu erhöhen, wenn der Volumenstrom der durch die drehzahlvariable Pumpe gepumpten Waschflüssigkeit den Volumenstromminimalschwellenwert erreicht, wobei die Maximalpumpdrehzahl größer als die Minimalpumpdrehzahl und die Nominalpumpdrehzahl ist, um einen stehenden Luftwirbel an einem Pumpensaugmund der drehzahlvariablen Pumpe und zweiphasig gelöste Luft in einer Pumpendruckkammer der drehzahlvariablen Pumpe zu entfernen, und wobei die Steuerung ausgebildet ist, während eines sich an den dritten Zeitabschnitt anschließenden vierten Zeitabschnitts die Maximalpumpdrehzahl der drehzahlvariablen Pumpe auf die Nominalpumpdrehzahl zu reduzieren, wenn der Volumenstrom der durch die drehzahlvariable Pumpe gepumpten Waschflüssigkeit den Nominalvolumenstrom erreicht, um Waschflüssigkeit erneut mit dem Nominalvolumenstrom wirksam aus dem Laugenbehälter und durch die Leitung abzupumpen.

Dadurch wird der technische Vorteil erreicht, dass durch das Reduzieren der Nominalpumpdrehzahl der drehzahlvariablen Pumpe auf die Minimalpumpdrehzahl und das anschließende Erhöhen der Minimalpumpdrehzahl auf die Maximalpumpdrehzahl ein sich in der drehzahlvariablen Pumpe befindender stehender Luftwirbel wirksam entfernt werden kann. Somit fällt der Luftwirbel beim Pumpen der Waschflüssigkeit mit der niedrigen Minimalpumpdrehzahl in sich zusammen und wird dann bei der hohen Maximalpumpdrehzahl druckseitig verdrängt. Dadurch kann ein nach einem Ansaugen von Luft auftretender Abfall des Volumenstroms der durch die Pumpe geförderten Waschflüssigkeit relativ zeitnah wieder ausgeglichen werden und die Pumpe ohne signifikante zeitliche Verzögerung erneut Waschflüssigkeit mit dem Nominalvolumenstrom aus dem Laugenbehälter abpumpen.

In herkömmlichen Wäschepflegegeräten kann die Pumpe bei einem Abfall des Pegels der Waschflüssigkeit in dem Laugenbehälter Luft ansaugen, wodurch es zu einem Abriss des Volumenstroms der durch die Pumpe geförderten Waschflüssigkeit kommt. Die belüftete Pumpe muss für einen erneuten Volumenstromaufbau die Luft aus der Pumpe sowohl saugseitig als auch druckseitig verdrängen, damit sich wieder der Nominalvolumenstrom einstellen kann. Dieser Luftverdrängungsprozess und damit das erneute Ausbilden des Nominalvolumenstroms kann sich oftmals nur zeitverzögert einstellen, weil sich am Pumpensaugmund in der saugseitigen, zentralen und axialen Pumpenlaufradanströmung innerhalb der Pumpe ein von der Laufradrotation induzierter, stehender Zirkulationswirbel bildet, der aufgrund der hohen Umfangsgeschwindigkeiten geringe Kerndrücke aufweist und damit die in der Strömung gelöste Luft um die Wirbelmittenachse zentriert. Dadurch sammelt der stehende Wirbel saugseitig die Luft und blockiert damit die erneute Anströmung der Waschflüssigkeit am Saugmund der Pumpe. Ein saugseitiges Aufstauen der freigeschleuderten Waschflüssigkeit ist die Folge, so dass die Waschflüssigkeitsrückstaumenge Waschflüssigkeitsstände im Laugenbehälter generiert, bei denen die rotierende Wäschetrommel in die Waschflüssigkeit eintauchen kann, wodurch sich dadurch das Motormoment eines Trommelantriebs übermäßig erhöht, so dass der Schleuderprozess gegebenenfalls abgebrochen werden muss.

In dem Wäschepflegegerät gemäß der vorliegenden Offenbarung erkennt die Steuerung das Vorliegen eines Luftwirbels in der Pumpe dadurch, dass der Volumenstrom unter einen Volumenstromminimalschwellenwert abfällt. Die Steuerung reagiert auf den Abfall des Volumenstroms durch eine Reduktion der Nominalpumpdrehzahl der Pumpe auf die Minimalpumpdrehzahl und durch eine sich daran anschließende Erhöhung der Minimalpumpdrehzahl auf die Maximalpumpdrehzahl. Dadurch kann erreicht werden, dass der saugseitig induzierte stehende Luftwirbel vor dem Laufrad in der Pumpe zusammenbricht, die Luft in die Druckkammer der Pumpe gesaugt wird und die Luft dann mit einem schneller ansteigenden Volumenstrom der gepumpten Waschflüssigkeit aus der Pumpe und durch die Leitung abgepumpt wird. Auch das zweiphasige Gemisch in der Pumpendruckkammer, bei dem die unterschiedlichen Phasenanteile homogen verteilt sind und somit noch nicht als zwei getrennte Phasen wie am Pumpensaugmund vorliegen, kann durch den abrupten Drehzahlwechsel initial abgepumpt werden. Dadurch stellt sich relativ rasch erneut der Nominalvolumenstrom ein und die Pumpe kann erneut mit der wieder abgesenkten Nominalpumpdrehzahl betrieben werden.

Durch das rasche Entfernen des Luftwirbels aus der Pumpe kann ein signifikanter Einbruch des Volumenstroms der gepumpten Waschflüssigkeit und ein dadurch verursachter Rückstau von Waschflüssigkeit in dem Laugenbehälter verhindert werden. Dadurch kann verhindert werden, dass die rotierende Wäschetrommel in die rückgestaute Waschflüssigkeit in dem Laugenbehälter eintaucht, die Waschflüssigkeit aufschäumt, wodurch das Abpumpen der Waschflüssigkeit aus dem Laugenbehälter erschwert wird und das Trommelantriebsmoment erhöht wird, was nicht nur die Lebensdauer des Trommelmotors reduziert, sondern die gesamte Gerätebelastung, wie z.B. Lager, Federn, Dämpfer, bzw. das gesamte Schwingsystem, verstärkt.

Vorteilhafterweise, kann die Steuerung den Betriebszustand der Pumpe durch den elektrischen Leistungsbedarf der drehzahlvariablen Pumpe, insbesondere durch den drehmomentbildenden Strom bestimmen. Dadurch kann die Steuerung beispielsweise einen Abfall des Volumenstroms der durch die Pumpe geförderten Waschflüssigkeit dadurch bestimmen, dass der an der Pumpe anliegende drehmomentbildende Strom abfällt.

Unter einem Wäschepflegegerät wird ein Gerät verstanden, welches zur Wäschepflege eingesetzt wird, wie z.B. eine Waschmaschine oder ein Wäschetrockner. Insbesondere wird unter solch einem Wäschepflegegerät ein Haushaltswäschepflegegerät verstanden. Also ein Wäschepflegegerät, welches im Rahmen der Haushaltsführung verwendet wird, und mit dem Wäsche in haushaltsüblichen Mengen behandelt wird.

In einer vorteilhaften Ausführungsform des Wäschepflegegeräts ist die Steuerung ausgebildet, nach dem Ende des zweiten Zeitabschnitts die Minimalpumpdrehzahl der drehzahlvariablen Pumpe zu Beginn des dritten Zeitabschnitts ohne Zeitverzögerung auf die Maximalpumpdrehzahl zu erhöhen, oder ist dass die Steuerung ausgebildet, nach dem Ende des zweiten Zeitabschnitts die Minimalpumpdrehzahl der drehzahlvariablen Pumpe nach einem Zwischenzeitintervall während des dritten Zeitabschnitts auf die Maximalpumpdrehzahl zu erhöhen, wobei das Zwischenzeitintervall insbesondere zwischen 1 Sekunde und 5 Sekunden beträgt.

Dadurch wird der technische Vorteil erreicht, dass ein besonders wirksames Abführen des Luftwirbels aus der drehzahlvariablen Pumpe sichergestellt wird. Wenn die Minimalpumpdrehzahl ohne Zeitverzögerung sofort auf die Maximalpumpdrehzahl erhöht wird, kann der Luftwirbel gleich zu Beginn des dritten Zeitabschnitts besonders zügig aus der Pumpe entfernt werden, wodurch sich der Nominalvolumenstrom rasch wieder einstellt. Wenn nach dem zweiten Zeitintervall ein Zwischenzeitintervall verstreicht, kann sichergestellt werden, dass der Luftwirbel innerhalb der Pumpe vollständig zusammengebrochen ist und die Luft anschließend bei einem Erhöhen der Minimalpumpdrehzahl auf die Maximalpumpdrehzahl auch vollständig aus der Pumpe entfernt werden kann. Der Zwischenzeitintervall kann insbesondere zwischen einer 1 Sekunde und 5 Sekunden betragen oder kann sich länger darstellen, wenn sich saugseitig noch keine ausreichende Laugenrückstaumenge angesammelt hat, die ausreichend ist damit der Volumenstrom den Volumenstromminimalschwellenwert erreicht.

In einer weiteren vorteilhaften Ausführungsform des Wäschepflegegeräts umfasst das Wäschepflegegerät eine Programmauswahleinrichtung zum Auswählen eines Wäschepflegeprogramms und/oder eine Gewichtserfassungseinrichtung zum Erfassen eines Gewichts von Wäsche in einer Wäschetrommel des Wäschepflegegeräts, wobei die Steuerung ausgebildet ist, die Dauer des Zwischenzeitintervalls in Abhängigkeit von dem ausgewählten Wäschepflegeprogramm und/oder des erfassten Gewichts der Wäsche zu bestimmen, und/oder wobei die Steuerung ausgebildet ist, das Drehzahlprofil der drehzahlvariablen Pumpe in Abhängigkeit von dem ausgewählten Wäschepflegeprogramm und/oder dem erfassten Gewicht der Wäsche anzupassen.

Dadurch wird der technische Vorteil erreicht, dass ein besonders wirksames Entfernen des Luftwirbels aus der Pumpe sichergestellt werden kann. Da das Gewicht der Wäsche, bzw. der durch ein Wäschepflegeprogramm ausgewählte Typ der Wäsche, einen signifikanten Einfluss auf die durch die Wäsche zurückgehaltene Waschflüssigkeitsmenge hat, kann die Steuerung die Dauer des Zwischenzeitintervalls und/oder das Drehzahlprofil der drehzahlvariablen Pumpe vorteilhaft an die abgepumpte Menge an Waschflüssigkeit anpassen.

In einer weiteren vorteilhaften Ausführungsform des Wäschepflegegeräts umfasst die drehzahlvariable Pumpe einen Elektromotor, insbesondere einen permanenterregten bürstenlosen Synchronantrieb.

Dadurch wird der technische Vorteil erreicht, dass durch den Elektromotor, insbesondere ein permanenterregter bürstenloser Synchronantrieb, ein besonders wirksamer, drehzahlvariabler Pumpenbetrieb sichergestellt werden kann.

In einer weiteren vorteilhaften Ausführungsform des Wäschepflegegeräts weist das Wäschepflegegerät ein Leistungserfassungselement zum Erfassen eines elektrischen Leistungswerts der drehzahlvariablen Pumpe auf, wobei die Steuerung ausgebildet ist, die Nominalpumpdrehzahl der drehzahlvariablen Pumpe auf die Minimalpumpdrehzahl während des zweiten Zeitabschnitts zu reduzieren, wenn der erfasste elektrische Leistungswert einen Minimalreferenzleistungswert unterschreitet, wobei der Minimalreferenzleistungswert einem elektrischen Leistungswert der drehzahlvariablen Pumpe bei Abpumpen von Waschflüssigkeit mit dem Volumenstromminimalschwellenwert entspricht.

Dadurch wird der technische Vorteil erreicht, dass die Steuerung einen Abfall des Volumenstroms der durch die Pumpe geförderten Waschflüssigkeit dadurch erkennt, dass der elektrische Leistungswert der Pumpe ebenfalls abfällt. Durch eine in der Steuerung hinterlegte Korrelation zwischen dem Volumenstrom und dem elektrischen Leistungswert kann die Steuerung bei einem Unterschreiten des Minimalreferenzleistungswerts durch den erfassten elektrischen Leistungswert bestimmen, dass der Volumenstrom der geförderten Waschflüssigkeit den Volumenstromminimalschwellenwert unterschreitet, wodurch das Auftreten eines Luftwirbels in der Pumpe erfasst werden kann.

In einer weiteren vorteilhaften Ausführungsform des Wäschepflegegeräts ist die Steuerung ausgebildet, die Minimalpumpdrehzahl der drehzahlvariablen Pumpe auf die Maximalpumpdrehzahl während des dritten Zeitabschnitts zu erhöhen, wenn der erfasste elektrische Leistungswert den Minimalreferenzleistungswert erreicht.

Dadurch wird der technische Vorteil erreicht, dass die Steuerung einen erneuten Anstieg des Volumenstroms auf den Volumenstromminimalschwellenwert der durch die Pumpe geförderten Waschflüssigkeit daran erkennt, dass der mit dem Volumenstrom korrelierte erfasste elektrische Leistungswert während des dritten Zeitabschnitts erneut den Minimalreferenzleistungswert erreicht.

In einer weiteren vorteilhaften Ausführungsform des Wäschepflegegeräts ist die Steuerung ausgebildet, die Maximalpumpdrehzahl der drehzahlvariablen Pumpe auf die Nominalpumpdrehzahl während des vierten Zeitabschnitts zu reduzieren, wenn der erfasste elektrische Leistungswert einen Nominalreferenzleistungswert erreicht, wobei der Nominalreferenzleistungswert einem elektrischen Leistungswert der drehzahlvariablen Pumpe beim Abpumpen von Waschflüssigkeit mit dem Nominalvolumenstrom entspricht.

Dadurch wird der technische Vorteil erreicht, dass die Steuerung eine Änderung des Volumenstroms der durch die Pumpe geförderten Waschflüssigkeit dadurch erkennt, dass sich der elektrische Leistungswert der Pumpe ebenfalls ändert. Durch eine in der Steuerung hinterlegte Korrelation zwischen dem Volumenstrom und dem elektrischen Leistungswert kann die Steuerung bei einem Erreichen oder Überschreiten des Nominalreferenzleistungswerts durch den erfassten elektrischen Leistungswert erkennen, dass der Volumenstrom der geförderten Waschflüssigkeit den Nominalvolumenstrom erreicht hat, bzw. überschreitet, wodurch das Entfernen eines Luftwirbels in der Pumpe erfasst werden kann. Ferner kann so erkannt werden, ob sich saugseitig wieder eine Rückstaumenge an Waschflüssigkeit ergibt, welche die Pumpe bedingt durch die Präsenz des stehenden Luftwirbels in der Pumpenlaufradanströmung nur stark verzögert abpumpt.

In einer weiteren vorteilhaften Ausführungsform des Wäschepflegegeräts umfasst das Leistungserfassungselement einen Leistungssensor zum Erfassen einer elektrischen Leistung der drehzahlvariablen Pumpe und/oder einen Stromsensor zum Erfassen eines Versorgungstroms der drehzahlvariablen Pumpe.

Dadurch wird der technische Vorteil erreicht, dass durch den Leistungssensor und/oder Stromsensor zum Erfassen eines Versorgungstroms der Pumpe wirksam erkannt werden kann, sobald die Pumpe ein Luft-Waschflüssigkeits-Gemisch ansaugt.

In einer weiteren vorteilhaften Ausführungsform des Wäschepflegegeräts weist das Wäschepflegegerät einen Strömungssensor zum Erfassen einer Strömungsgeschwindigkeit der durch die drehzahlvariable Pumpe abgepumpten Waschflüssigkeit auf, wobei die Steuerung ausgebildet ist, die Nominalpumpdrehzahl der drehzahlvariablen Pumpe auf die Minimalpumpdrehzahl während des zweiten Zeitabschnitts zu reduzieren, wenn die erfasste Strömungsgeschwindigkeit einen Referenzströmungsgeschwindigkeitswert unterschreitet, und wobei die Steuerung ausgebildet ist, die Minimalpumpdrehzahl während des dritten Zeitabschnitts auf die Maximalpumpdrehzahl zu erhöhen, wenn die erfasste Strömungsgeschwindigkeit den Referenzströmungsgeschwindigkeitswert erreicht, wobei der Referenzströmungsgeschwindigkeitswert einem Strömungsgeschwindigkeitswert der Waschflüssigkeit beim Abpumpen von Waschflüssigkeit mit dem Volumenstromminimalschwellenwert entspricht.

Dadurch wird der technische Vorteil erreicht, dass die Steuerung eine Änderung des Volumenstroms der durch die Pumpe geförderten Waschflüssigkeit dadurch erkennt, dass sich die Strömungsgeschwindigkeit der durch die Pumpe geförderten Waschflüssigkeit ebenfalls ändert.

In einer weiteren vorteilhaften Ausführungsform des Wäschepflegegeräts weist das Wäschepflegegerät einen Füllstandsensor zum Erfassen eines Füllstands von Waschflüssigkeit in dem Laugenbehälter auf, ist die Steuerung ausgebildet, die Nominalpumpdrehzahl auf die Minimalpumpdrehzahl während des zweiten Zeitabschnitts zu reduzieren, wenn der erfasste Füllstand einen Minimalfüllstand unterschreitet, und ist die Steuerung ausgebildet, die Minimalpumpdrehzahl auf die Maximalpumpdrehzahl während des dritten Zeitabschnitts zu erhöhen, wenn der erfasste Füllstand den Minimalfüllstand wieder erreicht.

Dadurch wird der technische Vorteil erreicht, dass sichergestellt wird, dass neben dem Volumenstrom der durch die drehzahlvariable Pumpe geförderten Waschflüssigkeit ferner noch der Füllstand der Waschflüssigkeit in dem Laugenbehälter als weiterer Redundanz-Parameter durch die Steuerung herangezogen werden kann, um ein wirksames Entfernen des Luftwirbels aus der Pumpe sicherzustellen.

In einer weiteren vorteilhaften Ausführungsform des Wäschepflegegeräts weist das Wäschepflegegerät eine Einlassdüse zum Einleiten von Waschflüssigkeit in den Laugenbehälter auf, wobei die Ablassöffnung des Laugenbehälters mit der Einlassdüse durch die Leitung fluidtechnisch verbunden ist, und wobei die drehzahlvariable Pumpe ausgebildet ist, Waschflüssigkeit durch die Ablassöffnung aus dem Laugenbehälter in die Leitung abzupumpen und die abgepumpte Waschflüssigkeit durch die Leitung und durch die Einlassdüse wieder in den Laugenbehälter zu pumpen.

Dadurch wird der technische Vorteil erreicht, dass das Entfernen des Luftwirbels in der Pumpe wirksam in einem Umpumpsystem zum Umpumpen von Waschflüssigkeit aus dem Laugenbehälter und dem erneuten Zuführen der Waschflüssigkeit in den Laugenbehälter durchgeführt werden kann. Dadurch ergibt sich in dem Umpumpsystem ein rascher Pumpenwiederanlauf nach einem abgerissenen Volumenstrom von geförderter Waschflüssigkeit.

In einer weiteren vorteilhaften Ausführungsform des Wäschepflegegeräts ist die Steuerung ausgebildet, während eines durch das Wäschepflegegerät durchgeführten Schleuderprozesses, die drehzahlvariable Pumpe während des ersten, zweiten, dritten und vierten Zeitabschnitts zu steuern.

Dadurch wird der technische Vorteil erreicht, dass ein wirksames Entfernen des Luftwirbels aus der Pumpe während eines Schleuderprozess, wenn die Pumpe in einem belüfteten Zustand vorliegt, sichergestellt wird.

Gemäß einem zweiten Aspekt wird die erfindungsgemäße Aufgabe durch ein Verfahren zum Pumpen von Waschflüssigkeit aus einem Laugenbehälter eines Wäschepflegegeräts gelöst, wobei das Wäschepflegegerät einen Laugenbehälter zur Aufnahme von Waschflüssigkeit aufweist, wobei der Laugenbehälter eine Ablassöffnung aufweist, wobei die Ablassöffnung mit einer Leitung fluidtechnisch verbunden ist, wobei in der Leitung eine drehzahlvariable Pumpe zum Pumpen von Waschflüssigkeit aus dem Laugenbehälter und durch die Leitung angeordnet ist, und eine Steuerung zum Steuern der drehzahlvariablen Pumpe aufweist, wobei das Verfahren die folgenden Schritte umfasst; Aktivieren der drehzahlvariablen Pumpe und Betreiben der drehzahlvariablen Pumpe mit einer Nominalpumpdrehzahl durch die Steuerung während eines ersten Zeitabschnitts, um Waschflüssigkeit mit einem Nominalvolumenstrom aus dem Laugenbehälter und durch die Leitung abzupumpen; Reduzieren der Nominalpumpdrehzahl der drehzahlvariablen Pumpe auf eine Minimalpumpdrehzahl durch die Steuerung während eines sich an den ersten Zeitabschnitt anschließenden zweiten Zeitabschnitts, wenn der Volumenstrom der durch die drehzahlvariable Pumpe gepumpten Waschflüssigkeit einen Volumenstromminimalschwellenwert unterschreitet, Erhöhen der Minimalpumpdrehzahl auf die Maximalpumpdrehzahl durch die Steuerung während eines sich an den zweiten Zeitabschnitt anschließenden dritten Zeitabschnitts, wenn der Volumenstrom der durch die drehzahlvariable Pumpe gepumpten Waschflüssigkeit den Volumenstromminimalschwellenwert erreicht, wobei die Maximalpumpdrehzahl größer als die Minimalpumpdrehzahl und die Nominalpumpdrehzahl ist, um einen stehenden Luftwirbel an einem Pumpensaugmund der drehzahlvariablen Pumpe und zweiphasig gelöste Luft in einer Pumpendruckkammer der drehzahlvariablen Pumpe zu entfernen, und Reduzieren der Maximalpumpdrehzahl der drehzahlvariablen Pumpe auf die Nominalpumpdrehzahl durch die Steuerung während eines sich an den dritten Zeitabschnitt anschließenden vierten Zeitabschnitts, wenn der Volumenstrom der durch die drehzahlvariable Pumpe gepumpten Waschflüssigkeit den Nominalvolumenstrom erreicht, um Waschflüssigkeit erneut mit dem Nominalvolumenstrom wirksam aus dem Laugenbehälter und durch die Leitung abzupumpen.

Dadurch wird der technische Vorteil erreicht, dass durch das Verfahren ein wirksames Entfernen von einem induzierten, stehenden Luftwirbel vor dem Pumpenlaufrad aus der drehzahlvariablen Pumpe sichergestellt werden kann.

In einer vorteilhaften Ausführungsform des Verfahrens weist das Wäschepflegegerät ein Leistungserfassungselement zum Erfassen eines elektrischen Leistungswerts der drehzahlvariablen Pumpe auf, und umfasst dass das Verfahren die folgenden Schritte, Reduzieren der Nominalpumpdrehzahl der drehzahlvariablen Pumpe auf die Minimalpumpdrehzahl durch die Steuerung während des zweiten Zeitabschnitts, wenn der erfasste elektrische Leistungswert einen Minimalreferenzleistungswert unterschreitet, wobei der Minimalreferenzleistungswert einem elektrischen Leistungswert der drehzahlvariablen Pumpe bei Abpumpen von Waschflüssigkeit mit dem Volumenstromminimalschwellenwert entspricht, Erhöhen der Minimalpumpdrehzahl auf die Maximalpumpdrehzahl durch die Steuerung während des dritten Zeitabschnitts,
wenn der erfasste elektrische Leistungswert den Minimalreferenzleistungswert erreicht, Reduzieren der Maximalpumpdrehzahl auf die Nominalpumpdrehzahl durch die Steuerung während des vierten Zeitabschnitts, wenn der erfasste elektrische Leistungswert einen Nominalreferenzleistungswert erreicht, wobei der Nominalreferenzleistungswert einem elektrischen Leistungswert der drehzahlvariablen Pumpe beim Abpumpen von Waschflüssigkeit mit dem Nominalvolumenstrom entspricht.

Dadurch wird der technische Vorteil erreicht, dass durch das Erfassen eines elektrischen Leistungswerts der drehzahlvariablen Pumpe der Volumenstrom der durch die Pumpe geförderten Waschflüssigkeit besonders vorteilhaft bestimmt werden kann, wodurch ein wirksames Entfernen von Luftwirbeln aus der Pumpe sichergestellt werden kann.

In einer vorteilhaften Ausführungsform des Verfahrens wird das Erhöhen der Minimalpumpdrehzahl auf die Maximalpumpdrehzahl ohne Zeitverzögerung nach dem Reduzieren der Nominalpumpdrehzahl auf die Minimalpumpdrehzahl durchgeführt, oder umfasst das Verfahren ein Zwischenzeitintervall zwischen dem Reduzieren der Nominalpumpdrehzahl auf die Minimalpumpdrehzahl und dem Erhöhen der Minimalpumpdrehzahl auf die Maximalpumpdrehzahl, wobei das Zwischenzeitintervall insbesondere zwischen 1 Sekunde und 5 Sekunden beträgt.

Dadurch wird der technische Vorteil erreicht, dass ein sofortiges Erhöhen der Minimalpumpdrehzahl auf die Maximalpumpdrehzahl ein rasches Abpumpen ermöglicht wohingegen ein Zwischenzeitintervall sicherstellt, dass eine ausreichende Menge an Waschflüssigkeit zum Abpumpen zur Verfügung steht. Das Zwischenzeitintervall kann insbesondere zwischen 1 Sekunde und 5 Sekunden betragen oder kann sich länger darstellen, wenn sich saugseitig noch keine ausreichende Laugenrückstaumenge angesammelt hat, die ausreichend ist damit der Volumenstrom dem Volumenstromminimalschwellenwert erreicht.

Ausführungsbeispiele der Erfindung sind in den Zeichnungen dargestellt und werden im Folgenden näher beschrieben.

Es zeigen:
- Fig. 1: eine schematische Ansicht eines Wäschepflegegeräts;
- Fig. 2: eine schematische Ansicht eines Umpumpsystems eines Wäschepflegegeräts mit einer drehzahlvariablen Pumpe;
- Fig. 3: eine graphische Darstellung eines herkömmlichen Pumpvorgangs in einem Wäschepflegegerät;
- Fig. 4: eine graphische Darstellung eines Pumpvorgangs in einem Wäschepflegegerät nach einer ersten Ausführungsform; und
- Fig. 5: eine schematische Darstellung eines Verfahrens zum Pumpen von Waschflüssigkeit aus einem Laugenbehälter eines Wäschepflegegeräts.

Fig. 1 zeigt eine schematische Ansicht eines allgemeinen Wäschepflegegeräts 100, wie z.B. eine Waschmaschine. Das Wäschepflegegerät 100 umfasst eine Einspülschale 101, in die Waschmittel oder andere flüssige Substanzen eingefüllt werden können. Das Wäschepflegegerät 100 umfasst eine Tür 103 zum Beladen des Wäschepflegegerätes 100 mit Wäsche.

Fig. 2 zeigt eine schematische Ansicht eines Umpumpsystems eines Wäschepflegegeräts mit einer drehzahlvariablen Pumpe. Das Wäschepflegegerät 100 weist einen Laugenbehälter 105 zur Aufnahme von Waschflüssigkeit auf, und weist eine Wäschetrommel 107 zur Aufnahme von Wäsche auf. Die Wäschetrommel 107 weist eine Trommelunterseite 109 auf. Der Laugenbehälter 105 weist eine Ablassöffnung 111 auf. Das Wäschepflegegerät 100 weist eine Einlassdüse 113 auf. Die Ablassöffnung 111 ist durch eine Leitung 115 mit der Einlassdüse 113 fluidtechnisch verbunden, wobei in der Leitung 115 eine drehzahlvariable Pumpe 117 zum Pumpen von Waschflüssigkeit durch die Leitung 115 angeordnet ist. Die drehzahlvariable Pumpe 117 kann Waschflüssigkeit durch die Ablassöffnung 111 aus dem Laugenbehälter 105 während eines in Fig. 2 nicht dargestellten Umpumpvorgangs in die Leitung 115 abpumpen und die abgepumpte Waschflüssigkeit durch die Leitung 115 und durch die Einlassdüse 113 der Wäschetrommel 107 erneut zuführen. Dadurch kann die frische Waschflüssigkeit während eines Wäschepflegeprozesses wirksam durch die Leitung 115 umgepumpt werden und der Wäsche in der Wäschetrommel 107 erneut zugeführt werden. Dadurch kann der Wäschepflegeerfolg während eines Wäschepflegeprozesses durch höhere Reinigungswirkung verbessert werden.

Das Wäschepflegegerät 100 umfasst ferner eine Steuerung 119, welche mit der drehzahlvariablen Pumpe 117 durch eine erste Steuerverbindung 121 verbunden ist, und welche mit einem Leistungserfassungselement 123 durch eine zweite Steuerverbindung 125 verbunden ist, wobei das Leistungserfassungselement 123 mit der drehzahlvariablen Pumpe 117 durch eine dritte Steuerverbindung 127 verbunden ist. Das Leistungserfassungselement 123 erfasst einen elektrischen Leistungswert der drehzahlvariablen Pumpe 117, wobei der erfasste elektrische Leistungswert einem Volumenstrom der durch die drehzahlvariable Pumpe 117 geförderten Waschflüssigkeit entspricht. Die Steuerung 119 ist ausgebildet, die Pumpdrehzahl der drehzahlvariablen Pumpe 117 in Abhängigkeit von dem erfassten elektrischen Leistungswert der drehzahlvariablen Pumpe 117 zu steuern.

Das Wäschepflegegerät 100 umfasst ferner eine Auslassleitung 129, welche mit der Leitung 115 fluidtechnisch verbunden ist. Die drehzahlvariable Pumpe 117 ist ausgebildet während eines in Fig. 2 nicht dargestellten Abpumpvorgangs Waschflüssigkeit durch die Ablassöffnung 111 aus dem Laugenbehälter 105, durch die Leitung 115 und durch die Auslassleitung 129 aus dem Wäschepflegegerät 100 abzupumpen.

Es wird betont, dass ein Wäschepflegegerät 100 nicht zwangsläufig ein Umpumpsystem aufweisen muss, sondern die drehzahlvariable Pumpe 117 auch in einem Wäschepflegegerät 100 ohne Umpumpsystem angeordnet sein kann, wobei in diesem Fall die Leitung 115 ausschließlich den Laugenbehälter 105 mit der Pumpe 117 fluidtechnisch verbindet und die Leitung 115 nicht von der Pumpe 117 zu der Einlassdüse 113 des Wäschepflegegeräts 100 geführt ist.

Fig. 3 zeigt eine graphische Darstellung eines herkömmlichen Pumpvorgangs in einem Wäschepflegegerät. Fig. 3 zeigt eine zeitliche Darstellung einer normierten Pumpdrehzahl einer drehzahlvariablen Pumpe 117, und des skalierten Volumenstroms der durch die drehzahlvariablen Pumpe 117 geförderten Waschflüssigkeit, welche alle entlang der Ordinatenachse 131 in Abhängigkeit der Zeit in Sekunden, welche entlang der Abszissenachse 133 angegeben ist, aufgetragen sind.

Die erste Kurve 135 zeigt den Verlauf der normierten Pumpdrehzahl einer drehzahlvariablen Pumpe 117. Die zweite Kurve 137 zeigt den Verlauf des skalierten Volumenstroms der durch die drehzahlvariablen Pumpe 117 geförderten Waschflüssigkeit.

Während eines ersten Pumpintervalls 139 befindet sich in dem Laugenbehälter 105 eine ausreichende Menge von Waschflüssigkeit, wodurch sicherstellt wird, dass die drehzahlvariable Pumpe 117 beim Abpumpen der Waschflüssigkeit aus dem Laugenbehälter 105 keine Luft mit abpumpt. Wie in Fig. 3 ersichtlich ist, kann somit die drehzahlvariable Pumpe 117 während des ersten Pumpintervalls 139 durchgängig mit einer Nominalpumpdrehzahl 141 betrieben werden, ohne dass der Volumenstrom der Waschflüssigkeit abreißt, wie aus dem Verlauf zweiten Kurve 137 während des ersten Pumpintervalls 139 ersichtlich ist, da hier ein konstanter Nominalvolumenstrom 143 beibehalten wird. Wird die drehzahlvariable Pumpe 117 am Ende des ersten Pumpintervalls 139 deaktiviert, sinkt auch der Volumenstrom der durch die drehzahlvariablen Pumpe 117 geförderten Waschflüssigkeit auf null ab. Es wird betont, dass die Aktivierung, bzw. Deaktivierung der drehzahlvariablen Pumpe 117 durch die Steuerung 119 zu einem zeitlich verzögerten Ansteigen, bzw. Absinken des Volumenstroms der gepumpten Waschflüssigkeit führt.

Während eines zweiten Pumpintervalls 145 befindet sich in dem Laugenbehälter 105 nicht genügend Waschflüssigkeit. Wenn die drehzahlvariable Pumpe 117 während des zweiten Pumpintervalls 145 mit der Nominalpumpdrehzahl 141 betrieben wird, kommt es zu einem Abriss des Volumenstroms der Waschflüssigkeit, da Luft aus dem Laugenbehälter 105 in die drehzahlvariable Pumpe 117 vordringt. Hierdurch sinkt der Nominalvolumenstrom 143 während des zweiten Pumpintervalls 145 abrupt ab. Die belüftete Pumpe 117 muss für einen erneuten Volumenstromaufbau die Luft aus der Pumpe 117 sowohl saugseitig als auch druckseitig verdrängen, damit sich wieder der Nominalvolumenstrom 143 einstellen kann, wenn saugseitig der Pumpe 117 sich wieder eine abzupumpende Rückstaumenge der abzupumpenden Waschflüssigkeit angesammelt hat. Dieser Luftverdrängungsprozess und damit das erneute Ausbilden des Nominalvolumenstrom 143 kann sich oftmals nur sehr zeitverzögert einstellen, weil sich in der saugseitigen Pumpenanströmung innerhalb der Pumpe 117 ein von der Laufradrotation induzierter Wirbel ausbildet, der aufgrund der hohen Umfangsgeschwindigkeiten geringe Kerndrücke aufweist und damit die in der Strömung gelöste Luft um die Wirbelmittenachse sammelt und zentriert. Dadurch sammelt der stehende Wirbel saugseitig die Luft und blockiert damit die erneute Anströmung der Waschflüssigkeit am Saugmund der Pumpe 117. Ein saugseitiges Aufstauen der freigeschleuderten Waschflüssigkeit ist die Folge, so dass die Waschflüssigkeitsrückstaumenge Waschflüssigkeitsstände im Laugenbehälter 105 generiert, bei denen die rotierende Wäschetrommel 107 in die Waschflüssigkeit eintauchen kann, wodurch sich dadurch das Motormoment eines Trommelantriebs übermäßig erhöht, so dass der Schleuderprozess gegebenenfalls abgebrochen werden muss.

Wie in der zweiten Kurve 137 dargestellt ist, steigt der Volumenstrom während des zweiten Pumpintervalls 145 nur langsam an, bis wieder der Nominalvolumenstrom 143 erreicht ist. Aus diesem Grund wird nach verfahrenstechnischen Möglichkeiten gesucht, einen möglichst zügigen Pumpenwiederanlauf bei anstehender Waschflüssigkeitsrückstaumenge zu realisieren.

Fig. 4 zeigt eine graphische Darstellung eines Pumpvorgangs in einem Wäschepflegegerät nach einer ersten Ausführungsform. Analog zur Fig. 3 zeigt die Fig. 4 ebenfalls eine zeitliche Darstellung einer normierten Pumpdrehzahl einer drehzahlvariablen Pumpe 117, und des skalierten Volumenstroms der durch die drehzahlvariablen Pumpe 117 geförderten Waschflüssigkeit, welche alle entlang der Ordinatenachse 131 in Abhängigkeit der Zeit in Sekunden, welche entlang der Abszissenachse 133 angegeben ist, aufgetragen sind.

Die erste Kurve 135 zeigt den Verlauf der normierten Pumpdrehzahl einer drehzahlvariablen Pumpe 117. Die zweite Kurve 137 zeigt den Verlauf des skalierten Volumenstroms der durch die drehzahlvariablen Pumpe 117 geförderten Waschflüssigkeit.

Wie in Fig. 4 ersichtlich ist, kann die drehzahlvariable Pumpe 117 während eines ersten Pumpintervalls 139 durchgängig mit einer Nominalpumpdrehzahl 141 und mit einem Nominalvolumenstrom 143 betrieben werden, ohne dass der Volumenstrom der Waschflüssigkeit abreißt, da in dem Laugenbehälter 105 eine ausreichende Menge an Waschflüssigkeit zur Verfügung steht.

Das zweite Pumpintervall 145 ist in einen ersten Zeitabschnitt 147, einen zweiten Zeitabschnitt 149, einen dritten Zeitabschnitt 151 und einen vierten Zeitabschnitt 153 unterteilt.

Während des ersten Zeitabschnitts 147 wird die drehzahlvariable Pumpe 117 mit einer Nominalpumpdrehzahl 141 betrieben, so dass sich ein Nominalvolumenstrom 143 einstellt. Am Ende des ersten Zeitabschnitts 147 wird durch die Pumpe 117 Luft aus dem Laugenbehälter 105 angesaugt, wodurch der Volumenstrom der geförderten Waschflüssigkeit absinkt.

Während des sich an den ersten Zeitabschnitt 147 anschließenden zweiten Zeitabschnitts 149 reduziert die Steuerung 119 die Nominalpumpdrehzahl 141 der Pumpe 117 auf eine Minimalpumpdrehzahl 155, wenn der Volumenstrom der durch die Pumpe 117 gepumpten Waschflüssigkeit einen Volumenstromminimalschwellenwert 157 unterschreitet.

Die drehzahlvariable Pumpe 117 weist einen drehzahlflexiblen permanenterregten Synchronmotor auf, wodurch sich durch die Erfassung der Betriebsparameter der aktuelle Pumpenzustand der Pumpe 117 erkennen lässt. Somit lässt sich detektieren, ob die Pumpe 117 den vollständigen Volumenstrom im Rahmen der Nominalpumpdrehzahl 141 pumpt oder beispielsweise Luft angesaugt hat, der Förderstrom abgerissen ist und die Pumpe 117 nur eine Drucksäule aufgebaut hat und sich somit im sogenannten "Schnorchel-" oder "Schlürf-Betrieb" befindet, und dabei den Volumenstromminimalschwellenwert 157 unterschreitet. Denn für diese unterschiedlichen Betriebszustände stellt sich auch ein unterschiedlicher Leistungsbedarf der Pumpe 117 ein, der sich über ein unterschiedliches Motormoment und somit über einen unterschiedlichen Drehmoment-bildenden Strom I_{q} erfassen lässt.

Während des sich an den zweiten Zeitabschnitt 149 anschließenden dritten Zeitabschnitts 151 erhöht die Steuerung 119 die Minimalpumpdrehzahl 155 der Pumpe 117 auf eine Maximalpumpdrehzahl 159, wenn der Volumenstrom der gepumpten Waschflüssigkeit erneut den Volumenstromminimalschwellenwert 157 erreicht. Die Maximalpumpdrehzahl 159 ist hierbei größer als die Minimalpumpdrehzahl 155 und die Nominalpumpdrehzahl 141 der Pumpe 117, um einen Luftwirbel in der Pumpe 117 wirksam zu entfernen.

Durch die rasche Aufeinanderfolge des Reduzierens der Pumpdrehzahl und des Erhöhens der Pumpdrehzahl der Pumpe 117, wird erreicht, dass der saugseitig induzierte, stehende Luftwirbel vor dem Laufrad der Pumpe 117 zusammenbricht, die Luft in die Druckkammer der Pumpe 117 gezogen wird und diese dann mit dem sich schneller aufbauenden Volumenstrom der Waschflüssigkeit abgepumpt wird. So kann also verfahrenstechnisch erreicht werden, dass wenn ausreichend große Waschflüssigkeitsrückstaumengen saugseitig wieder vorliegen, durch die zeitlich rasch aufeinander folgende Variation der Pumpdrehzahl der induzierte, luftgefüllte Wirbel aufgelöst wird.

Während des sich an den dritten Zeitabschnitt 151 anschließenden vierten Zeitabschnitts 153 reduziert die Steuerung 119 die Maximalpumpdrehzahl 159 der Pumpe 117 erneut auf die Nominalpumpdrehzahl 141 der Pumpe 117, wenn der Volumenstrom der durch die drehzahlvariable Pumpe 117 gepumpten Waschflüssigkeit erneut den Nominalvolumenstrom 143 erreicht, wodurch die Waschflüssigkeit wirksam und effektiv aus dem Laugenbehälter 105 des Wäschepflegegeräts 100 abgepumpt werden kann.

Hierbei wird der Vorteil erreicht, dass nach einem Volumenstromabriss, eine Schleuder- oder Umpumpabbruch vermieden werden kann. Wenn nicht zügig auf einen saugseitigen Aufbau der Waschflüssigkeitsrückstaumenge geachtet wird, besteht das Risiko, dass die Wäschetrommel 107 in die rückgestaute Waschflüssigkeit eintaucht und diese unnötig aufschäumt, wodurch das Abpumpen der Waschflüssigkeit nochmals erschwert wird, das Antriebsmoment der Wäschetrommel 107 unnötig erhöht wird und damit die Lebensdauer des Trommelantriebs und des gesamten Schwingsystems reduziert wird.

Die hier beschriebene Problematik beim Pumpen stellt sich nicht nur bei einem Schleuderprozess, sondern kann auch im Waschprozess auftreten, in dem bei großvolumigen Wäschepflegegeräten 100 oft ein Umpumpsystem verwendet wird, um den Wäschebenetzungsprozess zu beschleunigen und den Waschprozess verfahrenstechnisch zu optimieren. In diesem Umpumpprozess wird die Wasserrückstaumenge mit Hilfe einer Umpumpe über einen druckseitigen Zirkulationsschlauch über eine Einlassdüse 113 der Wäsche wieder zu gegeben. So ergibt sich auch beim Umpumpprozess ähnlich wie bei Abpumpprozess im Schleuderprozessabschnitt die Aufgabe nach einem abgerissenen Förderstrom den zügigen Pumpenwiederanlauf bei sich sammelnder Wasserrückstaumenge zu realisieren.

Für die hohen Trommelrotationsgeschwindigkeiten von insbesondere mehr als 100 U/min, kann aufgrund der herrschenden Zentrifugalkraft nur noch mit Hilfe eines Umpumpsystems eine vollständige Wäschedurchflutung erreicht werden. Wird nach einem erfassten Volumenstromabriss unnötig lange gewartet bis ein neuer Anlauf der Förderstroms der Waschflüssigkeit durchgeführt wird, kann dadurch die Wäsche nicht ausreichend gewässert werden und die Waschwirkung dieser Waschphase kann abfallen. Um dennoch die gleiche Waschwirkung erreichen zu können, muss die Waschzeit signifikant verlängert werden, wodurch der Nutzer des Wäschepflegegeräts 100 länger warten muss, und auch eine größere Antriebsleistung benötigt wird, um den längeren Waschprozess zu betreiben.

Fig. 5 zeigt eine schematische Darstellung eines Verfahrens zum Pumpen von Waschflüssigkeit aus einem Laugenbehälter eines Wäschepflegegeräts.

Das Verfahren 200 umfasst als ersten Verfahrensschritt das Aktivieren 201 der drehzahlvariablen Pumpe 117 und Betreiben der drehzahlvariablen Pumpe 117 mit einer Nominalpumpdrehzahl 141 durch die Steuerung 119 während eines ersten Zeitabschnitts 147, um Waschflüssigkeit mit einem Nominalvolumenstrom 143 aus dem Laugenbehälter 105 und durch die Leitung 115 abzupumpen.

Das Verfahren 200 umfasst als zweiten Verfahrensschritt das Reduzieren 203 der Nominalpumpdrehzahl 141 der drehzahlvariablen Pumpe 117 auf eine Minimalpumpdrehzahl 155 durch die Steuerung 119 während eines sich an den ersten Zeitabschnitt 147 anschließenden zweiten Zeitabschnitts 149, wenn der Volumenstrom der durch die drehzahlvariable Pumpe 117 gepumpten Waschflüssigkeit einen Volumenstromminimalschwellenwert 157 unterschreitet.

Das Verfahren 200 umfasst als dritten Verfahrensschritt das Erhöhen 205 der Minimalpumpdrehzahl 155 auf die Maximalpumpdrehzahl 159 durch die Steuerung 119 während eines sich an den zweiten Zeitabschnitt 149 anschließenden dritten Zeitabschnitts 151, wenn der Volumenstrom der durch die drehzahlvariable Pumpe 117 gepumpten Waschflüssigkeit den Volumenstromminimalschwellenwert 157 erreicht, wobei die Maximalpumpdrehzahl 159 größer als die Minimalpumpdrehzahl 155 und die Nominalpumpdrehzahl 141 ist, um einen Luftwirbel in der drehzahlvariablen Pumpe 117 zu entfernen.

Das Verfahren 200 umfasst als vierten Verfahrensschritt das Reduzieren 207 der Maximalpumpdrehzahl 159 der drehzahlvariablen Pumpe 117 auf die Nominalpumpdrehzahl 141 durch die Steuerung 119 während eines sich an den dritten Zeitabschnitt 151 anschließenden vierten Zeitabschnitts 153, wenn der Volumenstrom der durch die drehzahlvariable Pumpe 117 gepumpten Waschflüssigkeit den Nominalvolumenstrom 143 erreicht, um Waschflüssigkeit erneut mit dem Nominalvolumenstrom 143 wirksam aus dem Laugenbehälter 105 und durch die Leitung 115 abzupumpen.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

Der Schutzbereich der vorliegenden Erfindung ist durch die Ansprüche gegeben und wird durch die in der Beschreibung erläuterten oder den Figuren gezeigten Merkmale nicht beschränkt.

### Bezugszeichenliste

- 100: Wäschepflegegerät
- 101: Einspülschale
- 103: Tür
- 105: Laugenbehälter
- 107: Wäschetrommel
- 109: Trommelunterseite
- 111: Ablassöffnung
- 113: Einlassdüse
- 115: Leitung
- 117: Drehzahlvariable Pumpe
- 119: Steuerung
- 121: Erste Steuerverbindung
- 123: Leistungserfassungselement
- 125: Zweite Steuerverbindung
- 127: Dritte Steuerverbindung
- 129: Auslassleitung
- 131: Ordinatenachse
- 133: Abszissenachse
- 135: Erste Kurve
- 137: Zweite Kurve
- 139: Erstes Pumpintervall
- 141: Nominalpumpdrehzahl
- 143: Nominalvolumenstrom
- 145: Zweites Pumpintervall
- 147: Erster Zeitabschnitt
- 149: Zweiter Zeitabschnitt
- 151: Dritter Zeitabschnitt
- 153: Vierter Zeitabschnitt
- 155: Minimalpumpdrehzahl
- 157: Volumenstromminimalschwellenwert
- 159: Maximalpumpdrehzahl
- 200: Verfahren zum Pumpen von Waschflüssigkeit aus einem Laugenbehälter
- 201: Erster Verfahrensschritt: Aktivieren der drehzahlvariablen Pumpe
- 203: Zweiter Verfahrensschritt: Reduzieren der Nominalpumpdrehzahl der drehzahlvariablen Pumpe
- 205: Dritter Verfahrensschritt: Erhöhen der Minimalpumpdrehzahl der drehzahlvariablen Pumpe
- 207: Vierter Verfahrensschritt: Reduzieren der Maximalpumpdrehzahl der drehzahlvariablen Pumpe

## Patentansprüche

1. Wäschepflegegerät (100) mit einem Laugenbehälter (105) zur Aufnahme von Waschflüssigkeit, wobei der Laugenbehälter (105) eine Ablassöffnung (111) aufweist, wobei die Ablassöffnung (111) mit einer Leitung (115) fluidtechnisch verbunden ist, wobei in der Leitung (115) eine drehzahlvariable Pumpe (117) zum Pumpen von Waschflüssigkeit aus dem Laugenbehälter (105) und durch die Leitung (115) angeordnet ist, und einer Steuerung (119) zum Steuern der drehzahlvariablen Pumpe (117), **dadurch gekennzeichnet, dass**
die Steuerung (119) ausgebildet ist, während eines ersten Zeitabschnitts (147) die drehzahlvariable Pumpe (117) zu aktivieren und mit einer Nominalpumpdrehzahl (141) zu betreiben, um Waschflüssigkeit mit einem Nominalvolumenstrom (143) aus dem Laugenbehälter (105) und durch die Leitung (115) abzupumpen, dass die Steuerung (119) ausgebildet ist, während eines sich an den ersten Zeitabschnitt (147) anschließenden zweiten Zeitabschnitts (149) die Nominalpumpdrehzahl (141) der drehzahlvariablen Pumpe (117) auf eine Minimalpumpdrehzahl (155) zu reduzieren, wenn der Volumenstrom der durch die drehzahlvariable Pumpe (117) gepumpten Waschflüssigkeit einen Volumenstromminimalschwellenwert (157) unterschreitet, dass
die Steuerung (119) ausgebildet ist, während eines sich an den zweiten Zeitabschnitt (149) anschließenden dritten Zeitabschnitts (151) die Minimalpumpdrehzahl (155) der drehzahlvariablen Pumpe (117) auf eine Maximalpumpdrehzahl (159) zu erhöhen, wenn der Volumenstrom der durch die drehzahlvariable Pumpe (117) gepumpten Waschflüssigkeit den Volumenstromminimalschwellenwert (157) erreicht, wobei die Maximalpumpdrehzahl (159) größer als die Minimalpumpdrehzahl (155) und die Nominalpumpdrehzahl (141) ist, um einen stehenden Luftwirbel an einem Pumpensaugmund der drehzahlvariablen Pumpe (117) und zweiphasig gelöste Luft in einer Pumpendruckkammer der drehzahlvariablen Pumpe (117) zu entfernen, und dass
die Steuerung (119) ausgebildet ist, während eines sich an den dritten Zeitabschnitt (151) anschließenden vierten Zeitabschnitts (153) die Maximalpumpdrehzahl (159) der drehzahlvariablen Pumpe (117) auf die Nominalpumpdrehzahl (141) zu reduzieren, wenn der Volumenstrom der durch die drehzahlvariable Pumpe (117) gepumpten Waschflüssigkeit den Nominalvolumenstrom (143) erreicht, um Waschflüssigkeit erneut mit dem Nominalvolumenstrom (143) wirksam aus dem Laugenbehälter (105) und durch die Leitung (115) abzupumpen, wobei die Steuerung (119) ausgebildet ist, ein Vorliegen eines Luftwirbels in der Pumpe (117) dadurch zu erkennen, dass der Volumenstrom unter den Volumenstromminimalschwellenwert (157) abfällt.

2. Wäschepflegegerät (100) nach Anspruch 1, **dadurch gekennzeichnet, dass** die Steuerung (119) ausgebildet ist, nach dem Ende des zweiten Zeitabschnitts (149) die Minimalpumpdrehzahl (155) der drehzahlvariablen Pumpe (117) zu Beginn des dritten Zeitabschnitts (151) ohne Zeitverzögerung auf die Maximalpumpdrehzahl (159) zu erhöhen, oder dass die Steuerung (119) ausgebildet ist, nach dem Ende des zweiten Zeitabschnitts (149) die Minimalpumpdrehzahl (155) der drehzahlvariablen Pumpe (117) nach einem Zwischenzeitintervall während des dritten Zeitabschnitts (151) auf die Maximalpumpdrehzahl (159) zu erhöhen, wobei das Zwischenzeitintervall insbesondere zwischen 1 Sekunde und 5 Sekunden beträgt.

3. Wäschepflegegerät (100) nach Anspruch 2, **dadurch gekennzeichnet, dass** das Wäschepflegegerät (100) eine Programmauswahleinrichtung zum Auswählen eines Wäschepflegeprogramms oder eine Gewichtserfassungseinrichtung zum Erfassen eines Gewichts von Wäsche in einer Wäschetrommel (107) des Wäschepflegegeräts (100) umfasst, wobei die Steuerung (119) ausgebildet ist, die Dauer des Zwischenzeitintervalls in Abhängigkeit von dem ausgewählten Wäschepflegeprogramm oder des erfassten Gewichts der Wäsche zu bestimmen, oder wobei die Steuerung (119) ausgebildet ist, das Drehzahlprofil der drehzahlvariablen Pumpe (117) in Abhängigkeit von dem ausgewählten Wäschepflegeprogramm und/oder dem erfassten Gewicht der Wäsche anzupassen.

4. Wäschepflegegerät (100) nach einem der vorangehenden Ansprüche, **dadurch gekennzeichnet, dass** die drehzahlvariable Pumpe (117) einen Elektromotor, insbesondere einen permanenterregten bürstenlosen Synchronantrieb umfasst.

5. Wäschepflegegerät (100) nach einem der vorangehenden Ansprüche, **dadurch gekennzeichnet, dass** das Wäschepflegegerät (100) ein Leistungserfassungselement (123) zum Erfassen eines elektrischen Leistungswerts der drehzahlvariablen Pumpe (117) aufweist, wobei die Steuerung (119) ausgebildet ist, die Nominalpumpdrehzahl (141) der drehzahlvariablen Pumpe (117) auf die Minimalpumpdrehzahl (155) während des zweiten Zeitabschnitts (149) zu reduzieren, wenn der erfasste elektrische Leistungswert einen Minimalreferenzleistungswert unterschreitet, wobei der Minimalreferenzleistungswert einem elektrischen Leistungswert der drehzahlvariablen Pumpe (117) bei Abpumpen von Waschflüssigkeit mit dem Volumenstromminimalschwellenwert (157) entspricht.

6. Wäschepflegegerät (100) nach Anspruch 5, **dadurch gekennzeichnet, dass** die Steuerung (119) ausgebildet ist, die Minimalpumpdrehzahl (155) der drehzahlvariablen Pumpe (117) auf die Maximalpumpdrehzahl (159) während des dritten Zeitabschnitts (151) zu erhöhen, wenn der erfasste elektrische Leistungswert den Minimalreferenzleistungswert erreicht.

7. Wäschepflegegerät (100) nach Anspruch 5 oder 6, **dadurch gekennzeichnet, dass** die Steuerung (119) ausgebildet ist, die Maximalpumpdrehzahl (159) der drehzahlvariablen Pumpe (117) auf die Nominalpumpdrehzahl (141) während des vierten Zeitabschnitts (153) zu reduzieren, wenn der erfasste elektrische Leistungswert einen Nominalreferenzleistungswert erreicht, wobei der Nominalreferenzleistungswert einem elektrischen Leistungswert der drehzahlvariablen Pumpe (117) beim Abpumpen von Waschflüssigkeit mit dem Nominalvolumenstrom (143) entspricht.

8. Wäschepflegegerät (100) nach einem der Ansprüche 5 bis 7, **dadurch gekennzeichnet, dass** das Leistungserfassungselement (123) einen Leistungssensor zum Erfassen einer elektrischen Leistung der drehzahlvariablen Pumpe (117) oder einen Stromsensor zum Erfassen eines Versorgungstroms der drehzahlvariablen Pumpe (117) umfasst.

9. Wäschepflegegerät (100) nach einem der vorangehenden Ansprüche, **dadurch gekennzeichnet, dass** das Wäschepflegegerät (100) einen Strömungssensor zum Erfassen einer Strömungsgeschwindigkeit der durch die drehzahlvariable Pumpe (117) abgepumpten Waschflüssigkeit aufweist, wobei die Steuerung (119) ausgebildet ist, die Nominalpumpdrehzahl (141) der drehzahlvariablen Pumpe (117) auf die Minimalpumpdrehzahl (155) während des zweiten Zeitabschnitts (149) zu reduzieren, wenn die erfasste Strömungsgeschwindigkeit einen Referenzströmungsgeschwindigkeitswert unterschreitet, und wobei die Steuerung (119) ausgebildet ist, die Minimalpumpdrehzahl (155) während des dritten Zeitabschnitts (151) auf die Maximalpumpdrehzahl (159) zu erhöhen, wenn die erfasste Strömungsgeschwindigkeit den Referenzströmungsgeschwindigkeitswert erreicht, wobei der Referenzströmungsgeschwindigkeitswert einem Strömungsgeschwindigkeitswert der Waschflüssigkeit beim Abpumpen von Waschflüssigkeit mit dem Volumenstromminimalschwellenwert (157) entspricht.

10. Wäschepflegegerät (100) nach einem der vorangehenden Ansprüche, **dadurch gekennzeichnet, dass** das Wäschepflegegerät (100) einen Füllstandsensor zum Erfassen eines Füllstands von Waschflüssigkeit in dem Laugenbehälter (105) aufweist, dass die Steuerung (119) ausgebildet ist, die Nominalpumpdrehzahl (141) auf die Minimalpumpdrehzahl (155) während des zweiten Zeitabschnitts (149) zu reduzieren, wenn der erfasste Füllstand einen Minimalfüllstand unterschreitet, und dass die Steuerung (119) ausgebildet ist, die Minimalpumpdrehzahl (155) auf die Maximalpumpdrehzahl (159) während des dritten Zeitabschnitts (151) zu erhöhen, wenn der erfasste Füllstand den Minimalfüllstand wieder erreicht.

11. Wäschepflegegerät (100) nach einem der vorangehenden Ansprüche, **dadurch gekennzeichnet, dass** das Wäschepflegegerät (100) eine Einlassdüse (113) zum Einleiten von Waschflüssigkeit in den Laugenbehälter (105) aufweist, wobei die Ablassöffnung (111) des Laugenbehälters (105) mit der Einlassdüse (113) durch die Leitung (115) fluidtechnisch verbunden ist, und wobei die drehzahlvariable Pumpe (117) ausgebildet ist, Waschflüssigkeit durch die Ablassöffnung (111) aus dem Laugenbehälter (105) in die Leitung (115) abzupumpen und die abgepumpte Waschflüssigkeit durch die Leitung (115) und durch die Einlassdüse (113) wieder in den Laugenbehälter (105) zu pumpen.

12. Wäschepflegegerät (100) nach einem der vorangehenden Ansprüche, **dadurch gekennzeichnet, dass** die Steuerung (119) ausgebildet ist, während eines durch das Wäschepflegegerät (100) durchgeführten Schleuderprozesses, die drehzahlvariable Pumpe (117) während des ersten, zweiten, dritten und vierten Zeitabschnitts (147, 149, 151, 153) zu steuern.

13. Verfahren (200) zum Pumpen von Waschflüssigkeit aus einem Laugenbehälter (105) eines Wäschepflegegeräts (100), wobei das Wäschepflegegerät (100) einen Laugenbehälter (105) zur Aufnahme von Waschflüssigkeit aufweist, wobei der Laugenbehälter (105) eine Ablassöffnung (111) aufweist, wobei die Ablassöffnung (111) mit einer Leitung (115) fluidtechnisch verbunden ist, wobei in der Leitung (115) eine drehzahlvariable Pumpe (117) zum Pumpen von Waschflüssigkeit aus dem Laugenbehälter (105) und durch die Leitung (115) angeordnet ist, und eine Steuerung (119) zum Steuern der drehzahlvariablen Pumpe (117) aufweist, **dadurch gekennzeichnet, dass** das Verfahren (200) die folgenden Schritte umfasst,
Aktivieren (201) der drehzahlvariablen Pumpe (117) und Betreiben der drehzahlvariablen Pumpe (117) mit einer Nominalpumpdrehzahl (141) durch die Steuerung (119) während eines ersten Zeitabschnitts (147), um Waschflüssigkeit mit einem Nominalvolumenstrom (143) aus dem Laugenbehälter (105) und durch die Leitung (115) abzupumpen,
Reduzieren (203) der Nominalpumpdrehzahl (141) der drehzahlvariablen Pumpe (117) auf eine Minimalpumpdrehzahl (155) durch die Steuerung (119) während eines sich an den ersten Zeitabschnitt (147) anschließenden zweiten Zeitabschnitts (149), wenn der Volumenstrom der durch die drehzahlvariable Pumpe (117) gepumpten Waschflüssigkeit einen Volumenstromminimalschwellenwert (157) unterschreitet,
Erhöhen (205) der Minimalpumpdrehzahl (155) auf die Maximalpumpdrehzahl (159) durch die Steuerung (119) während eines sich an den zweiten Zeitabschnitt (149) anschließenden dritten Zeitabschnitts (151), wenn der Volumenstrom der durch die drehzahlvariable Pumpe (117) gepumpten Waschflüssigkeit den Volumenstromminimalschwellenwert (157) erreicht, wobei die Maximalpumpdrehzahl (159) größer als die Minimalpumpdrehzahl (155) und die Nominalpumpdrehzahl (141) ist, um einen stehenden Luftwirbel an einem Pumpensaugmund der drehzahlvariablen Pumpe (117) und zweiphasig gelöste Luft in einer Pumpendruckkammer der drehzahlvariablen Pumpe (117) zu entfernen, und Reduzieren (207) der Maximalpumpdrehzahl (159) der drehzahlvariablen Pumpe (117) auf die Nominalpumpdrehzahl (141) durch die Steuerung (119) während eines sich an den dritten Zeitabschnitt (151) anschließenden vierten Zeitabschnitts (153), wenn der Volumenstrom der durch die drehzahlvariable Pumpe (117) gepumpten Waschflüssigkeit den Nominalvolumenstrom (143) erreicht, um Waschflüssigkeit erneut mit dem Nominalvolumenstrom (143) wirksam aus dem Laugenbehälter (105) und durch die Leitung (115) abzupumpen, wobei ein Vorliegen eines Luftwirbels in der Pumpe (117) dadurch erkannt wird, dass der Volumenstrom unter den Volumenstromminimalschwellenwert (157) abfällt.

14. Verfahren (200) nach Anspruch 13, **dadurch gekennzeichnet, dass** das Wäschepflegegerät (100) ein Leistungserfassungselement (123) zum Erfassen eines elektrischen Leistungswerts der drehzahlvariablen Pumpe (117) aufweist, und dass das Verfahren (200) die folgenden Schritte umfasst,
Reduzieren (203) der Nominalpumpdrehzahl (141) der drehzahlvariablen Pumpe (117) auf die Minimalpumpdrehzahl (155) durch die Steuerung (119) während des zweiten Zeitabschnitts (149), wenn der erfasste elektrische Leistungswert einen Minimalreferenzleistungswert unterschreitet, wobei der Minimalreferenzleistungswert einem elektrischen Leistungswert der drehzahlvariablen Pumpe (117) bei Abpumpen von Waschflüssigkeit mit dem Volumenstromminimalschwellenwert (157) entspricht.
Erhöhen (205) der Minimalpumpdrehzahl (155) auf die Maximalpumpdrehzahl (159) durch die Steuerung (119) während des dritten Zeitabschnitts (151),
wenn der erfasste elektrische Leistungswert den Minimalreferenzleistungswert erreicht,
Reduzieren (207) der Maximalpumpdrehzahl (159) auf die Nominalpumpdrehzahl (141) durch die Steuerung (119) während des vierten Zeitabschnitts (153),
wenn der erfasste elektrische Leistungswert einen Nominalreferenzleistungswert erreicht, wobei der Nominalreferenzleistungswert einem elektrischen Leistungswert der drehzahlvariablen Pumpe (117) beim Abpumpen von Waschflüssigkeit mit dem Nominalvolumenstrom (143) entspricht.

15. Verfahren (200) nach Anspruch 13 oder 14, **dadurch gekennzeichnet, dass** Erhöhen (205) der Minimalpumpdrehzahl (155) auf die Maximalpumpdrehzahl (159) ohne Zeitverzögerung nach dem Reduzieren (203) der Nominalpumpdrehzahl (141) auf die Minimalpumpdrehzahl (155) durchgeführt wird, oder dass das Verfahren (200) ein Zwischenzeitintervall zwischen dem Reduzieren (203) der Nominalpumpdrehzahl (141) auf die Minimalpumpdrehzahl (155) und dem Erhöhen der Minimalpumpdrehzahl (155) auf die Maximalpumpdrehzahl (159) umfasst, wobei das Zwischenzeitintervall insbesondere zwischen 1 Sekunde und 5 Sekunden beträgt.

## Claims

1. Laundry care appliance (100) with an outer tub (105) for receiving washing liquid,
wherein the outer tub (105) has a discharge opening (111), wherein the discharge opening (111) is fluidically connected to a line (115), wherein arranged in the line (115) is a variable-speed pump (117) for pumping washing liquid out of the outer tub (105) and through the line (115), and a controller (119) for controlling the variable-speed pump (117), **characterised in that**
the controller (119) is embodied to activate the variable-speed pump (117) and to operate it at a nominal pump speed (141) during a first time segment (147), in order to pump washing liquid out of the outer tub (105) and through the line (115) at a nominal volumetric flow rate (143),
the controller (119) is embodied to reduce the nominal pump speed (141) of the variable-speed pump (117) to a minimum pump speed (155) during a second time segment (149) following the first time segment (147), if the volumetric flow rate of the washing liquid pumped through the variable-speed pump (117) falls below a volumetric flow rate minimum threshold value (157),
the controller (119) is embodied to increase the minimum pump speed (155) of the variable-speed pump (117) to a maximum pump speed (159) during a third time segment (151) following the second time segment (149), if the volumetric flow rate of the washing liquid pumped through the variable-speed pump (117) reaches the volumetric flow rate minimum threshold value (157), wherein the maximum pump speed (159) is greater than the minimum pump speed (155) and the nominal pump speed (141), in order to remove a standing air vortex at a pump suction port of the variable-speed pump (117) and air dissolved in two phases in a pump pressure chamber of the variable-speed pump (117), and
the controller (119) is embodied to reduce the maximum pump speed (159) of the variable-speed pump (117) to the nominal pump speed (141) during a fourth time segment (153) following the third time segment (151), if the volumetric flow rate of the washing liquid pumped through the variable-speed pump (117) reaches the nominal volumetric flow rate (143), in order to once more effectively pump washing liquid out of the outer tub (105) and through the line (115) at the nominal volumetric flow rate (143), wherein the controller (119) is embodied to identify a presence of an air vortex in the pump (119) by the volumetric flow rate dropping below the volumetric flow rate minimum threshold value (157).

2. Laundry care appliance (100) according to claim 1, **characterised in that** the controller (119) is embodied to increase the minimum pump speed (155) of the variable-speed pump (117) to the maximum pump speed (159) without a time delay after the end of the second time segment (149) and at the beginning of the third time segment (151), or the controller (119) is embodied to increase the minimum pump speed (155) of the variable-speed pump (117) to the maximum pump speed (159) after the end of the second time segment (149), following an intermediate time period, during the third time segment (151), wherein the intermediate time period in particular amounts to between 1 second and 5 seconds.

3. Laundry care appliance (100) according to claim 2, **characterised in that** the laundry care appliance (100) comprises a program selection facility for selecting a laundry care program or a weight detection facility for detecting a weight of laundry in a laundry drum (107) of the laundry care appliance (100), wherein the controller (119) is embodied to determine the duration of the intermediate time period as a function of the selected laundry care program or the detected weight of the laundry, or wherein the controller (119) is embodied to adapt the speed profile of the variable-speed pump (117) as a function of the selected laundry care program and/or the detected weight of the laundry.

4. Laundry care appliance (100) according to one of the preceding claims, **characterised in that** the variable-speed pump (117) comprises an electric motor, in particular a permanently excited brushless synchronous drive.

5. Laundry care appliance (100) according to one of the preceding claims, **characterised in that** the laundry care appliance (100) has a power detection element (123) for detecting an electrical power value of the variable-speed pump (117), wherein the controller (119) is embodied to reduce the nominal pump speed (141) of the variable-speed pump (117) to the minimum pump speed (155) during the second time segment (149), if the detected electrical power value falls below a minimum reference power value, wherein the minimum reference power value corresponds to an electrical power value of the variable-speed pump (117) during the pumping-out of washing liquid at the volumetric flow rate minimum threshold value (157).

6. Laundry care appliance (100) according to claim 5, **characterised in that** the controller (119) is embodied to increase the minimum pump speed (155) of the variable-speed pump (117) to the maximum pump speed (159) during the third time segment (151), if the detected electrical power value reaches the minimum reference power value.

7. Laundry care appliance (100) according to one of claims 5 or 6, **characterised in that** the controller (119) is embodied to reduce the maximum pump speed (159) of the variable-speed pump (117) to the nominal pump speed (141) during the fourth time segment (153), if the detected electrical power value reaches a nominal reference power value, wherein the nominal reference power value corresponds to an electrical power value of the variable-speed pump (117) during the pumping-out of washing liquid at the nominal volumetric flow rate (143).

8. Laundry care appliance (100) according to one of claims 5 to 7, **characterised in that** the power detection element (123) comprises a power sensor for detecting an electrical power of the variable-speed pump (117) or a flow sensor for detecting a supply flow of the variable-speed pump (117).

9. Laundry care appliance (100) according to one of the preceding claims, **characterised in that** the laundry care appliance (100) has a current sensor for detecting a current velocity of the washing liquid which has been pumped out through the variable-speed pump (117), wherein the controller (119) is embodied to reduce the nominal pump speed (141) of the variable-speed pump (117) to the minimum pump speed (155) during the second time segment (149), if the detected current velocity falls below a reference current velocity value, and wherein the controller (119) is embodied to increase the minimum pump speed (155) during the third time segment (151) to the maximum pump speed (159), if the detected current velocity reaches the reference current velocity value, wherein the reference current velocity value corresponds to a current velocity value of the washing liquid during the pumping-out of washing liquid at the volumetric flow rate minimum threshold value (157).

10. Laundry care appliance (100) according to one of the preceding claims, **characterised in that** the laundry care appliance (100) has a fill level sensor for detecting a fill level of washing liquid in the outer tub (105), that the controller (119) is embodied to reduce the nominal pump speed (141) to the minimum pump speed (155) during the second time segment (149), if the detected fill level falls below a minimum fill level, and that the controller (119) is embodied to increase the minimum pump speed (155) to the maximum pump speed (159) during the third time segment (151), if the detected fill level reaches the minimum fill level once more.

11. Laundry care appliance (100) according to one of the preceding claims, **characterised in that** the laundry care appliance (100) has an inlet nozzle (113) for introducing washing liquid into the outer tub (105), wherein the discharge opening (111) of the outer tub (105) is fluidically connected to the inlet nozzle (113) by way of the line (115), and wherein the variable-speed pump (117) is embodied to pump washing liquid out of the outer tub (105) and into the line (115) by way of the discharge opening (111) and to pump the pumped-out washing liquid through the line (115) and through the inlet nozzle (113), back into the outer tub (105).

12. Laundry care appliance (100) according to one of the preceding claims, **characterised in that** the controller (119), during a spinning process performed by the laundry care appliance (100), is embodied to control the variable-speed pump (117) during the first, second, third and fourth time segment (147, 149, 151, 153).

13. Method (200) for pumping washing liquid out of an outer tub (105) of a laundry care appliance (100), wherein the laundry care appliance (100) has an outer tub (105) for receiving washing liquid, wherein the outer tub (105) has a discharge opening (111), wherein the discharge opening (111) is fluidically connected to a line (115), wherein arranged in the line (115) is a variable-speed pump (117) for pumping washing liquid out of the outer tub (105) and through the line (115), and a controller (119) for controlling the variable-speed pump (117), **characterised in that** the method (200) comprises the following steps:
activating (201) the variable-speed pump (117) and operating the variable-speed pump (117) at a nominal pump speed (141) by way of the controller (119) during a first time segment (147) in order to pump washing liquid out of the outer tub (105) and through the line (115) at a nominal volumetric flow rate (143),
reducing (203) the nominal pump speed (141) of the variable-speed pump (117) to a minimum pump speed (155) by way of the controller (119) during a second time segment (149) following the first time segment (147), if the volumetric flow rate of the washing liquid pumped through the variable-speed pump (117) falls below a volumetric flow rate minimum threshold value (157),
increasing (205) the minimum pump speed (155) to the maximum pump speed (159) by way of the controller (119) during a third time segment (151) following the second time segment (149), if the volumetric flow rate of the washing liquid pumped through the variable-speed pump (117) reaches the volumetric flow rate minimum threshold value (157), wherein the maximum pump speed (159) is greater than the minimum pump speed (155) and the nominal pump speed (141), in order to remove a standing air vortex at a pump suction port of the variable-speed pump (117) and air dissolved in two phases in a pump pressure chamber of the variable-speed pump (117), and
reducing (207) the maximum pump speed (159) of the variable-speed pump (117) to the nominal pump speed (141) by way of the controller (119) during a fourth time segment (153) following the third time segment (151), if the volumetric flow rate of the washing liquid pumped through the variable-speed pump (117) reaches the nominal volumetric flow rate (143), in order to once more effectively pump washing liquid out of the outer tub (105) and through the line (115) at the nominal volumetric flow rate (143), wherein a presence of an air vortex in the pump (117) is identified by the volumetric flow rate dropping below the volumetric flow rate minimum threshold value (157).

14. Method (200) according to claim 13, **characterised in that** the laundry care appliance (100) has a power detection element (123) for detecting an electrical power value of the variable-speed pump (117), and that the method (200) comprises the following steps, reducing (203) the nominal pump speed (141) of the variable-speed pump (117) to the minimum pump speed (155) by way of the controller (119) during the second time segment (149), if the detected electrical power value falls below a minimum reference power value, wherein the minimum reference power value corresponds to an electrical power value of the variable-speed pump (117) during the pumping-out of washing liquid at the volumetric flow rate minimum threshold value (157).
increasing (205) the minimum pump speed (155) to the maximum pump speed (159) by way of the controller (119) during the third time segment (151),
if the detected electrical power value reaches the minimum reference power value, reducing (207) the maximum pump speed (159) to the nominal pump speed (141) by way of the controller (119) during the fourth time segment (153),
if the detected electrical power value reaches a nominal reference power value, wherein the nominal reference power value corresponds to an electrical power value of the variable-speed pump (117) during the pumping-out of washing liquid at the nominal volumetric flow rate (143).

15. Method (200) according to claim 13 or 14, **characterised in that** increasing (205) the minimum pump speed (155) to the maximum pump speed (159) is performed without a time delay after the reducing (23) of the nominal pump speed (141) to the minimum pump speed (155), or that the method (200) comprises an intermediate time period between the reducing (203) of the nominal pump speed (141) to the minimum pump speed (155) and the increasing of the minimum pump speed (155) to the maximum pump speed (159), wherein the intermediate time period in particular amounts to between 1 second and 5 seconds

## Revendications

1. Appareil d'entretien du linge (100) comprenant une cuve de liquide de lavage (105) destinée à loger du liquide de lavage, dans lequel la cuve de liquide de lavage (105) comprend une ouverture d'évacuation (111), dans lequel l'ouverture d'évacuation (111) est fluidiquement reliée à une conduite (115), dans lequel une pompe (117) à vitesse variable est disposée dans la conduite (115) pour pomper le liquide de lavage hors de la cuve de liquide de lavage (105) et à travers la conduite (115), et comprenant une commande (119) destinée à commander la pompe (117) à vitesse variable, **caractérisé en ce que**
la commande (119) est réalisée pour activer la pompe (117) à vitesse variable pendant une première période de temps (147) et pour la faire fonctionner avec une vitesse de pompage nominale (141) afin de pomper du liquide de lavage hors de la cuve de liquide de lavage (105) et à travers la conduite (115) avec un débit volumique nominal (143), **en ce que**
la commande (119) est réalisée pour réduire la vitesse de pompage nominale (141) de la pompe (117) à vitesse variable à une vitesse de pompage minimale (155) pendant une deuxième période de temps (149) succédant à la première période de temps (147), lorsque le débit volumique du liquide de lavage pompé par la pompe (117) à vitesse variable dépasse vers le bas une valeur seuil minimale de débit volumique (157), **en ce que**
la commande (119) est réalisée pour augmenter la vitesse de pompage minimale (155) de la pompe (117) à vitesse variable à une vitesse de pompage maximale (159) pendant une troisième période de temps (151) succédant à la deuxième période de temps (149), lorsque le débit volumique du liquide de lavage pompé par la pompe (117) à vitesse variable atteint la valeur seuil minimale de débit volumique (157), la vitesse de pompage maximale (159) étant supérieure à la vitesse de pompage minimale (155) et la vitesse de pompage nominale (141) afin de supprimer un tourbillon d'air présent sur une bouche d'aspiration de la pompe (117) à vitesse variable et l'air dissous de manière biphasique dans une chambre de pression de la pompe, et **en ce que**
la commande (119) est réalisée pour réduire la vitesse de pompage maximale (159) de la pompe (117) à vitesse variable à la vitesse de pompage nominale (141) pendant une quatrième période de temps (153) succédant à la troisième période de temps (151), lorsque le débit volumique du liquide de lavage pompé par la pompe (117) à vitesse variable atteint le débit volumique nominal (143) afin de pomper du liquide de lavage de manière efficace hors de la cuve de liquide de lavage (105) et à travers la conduite (115) de nouveau avec le débit volumique nominal (143), la commande (119) étant réalisée pour identifier une présence d'un tourbillon d'air dans la pompe (117) du fait que le débit volumique tombe en dessous de la valeur seuil minimale de débit volumique (157).

2. Appareil d'entretien du linge (100) selon la revendication 1, **caractérisé en ce que** la commande (119) est réalisée, après la fin de la deuxième période de temps (149), pour augmenter la vitesse de pompage minimale (155) de la pompe (117) à vitesse variable à la vitesse de pompage maximale (159) sans retard au début de la troisième période de temps (151), ou **en ce que** la commande (119) est réalisée, après la fin de la deuxième période de temps (149), pour augmenter la vitesse de pompage minimale (155) de la pompe (117) à vitesse variable à la vitesse de pompage maximale (159) après un intervalle de temps intermédiaire pendant la troisième période de temps (151), l'intervalle de temps intermédiaire étant notamment entre 1 seconde et 5 secondes.

3. Appareil d'entretien du linge (100) selon la revendication 2, **caractérisé en ce que** l'appareil d'entretien du linge (100) comprend un dispositif de sélection de programme destiné à sélectionner un programme d'entretien du linge, ou un dispositif de détection de poids destiné à détecter un poids du linge dans un tambour à linge (107) de l'appareil d'entretien du linge (100), dans lequel la commande (119) est réalisée pour déterminer la durée de l'intervalle de temps intermédiaire en fonction du programme d'entretien du linge sélectionné ou du poids détecté du linge, ou dans lequel la commande (119) est réalisée pour adapter le profil de vitesse de la pompe (117) à vitesse variable en fonction du programme d'entretien du linge sélectionné ou du poids détecté du linge.

4. Appareil d'entretien du linge (100) selon l'une quelconque des revendications précédentes, **caractérisé en ce que** la pompe (117) à vitesse variable comprend un moteur électrique, notamment un entraînement synchrone sans balai à aimants permanents.

5. Appareil d'entretien du linge (100) selon l'une quelconque des revendications précédentes, **caractérisé en ce que** l'appareil d'entretien du linge (100) comprend un élément de détection de puissance (123) destiné à détecter une valeur de puissance électrique de la pompe (117) à vitesse variable, dans lequel la commande (119) est réalisée pour réduire la vitesse de pompage nominale (141) de la pompe (117) à vitesse variable à la vitesse de pompage minimale (155) pendant la deuxième période de temps (149) lorsque la valeur de puissance électrique détectée dépasse vers le bas une valeur de puissance de référence minimale, la valeur de puissance de référence minimale correspondant à une valeur de puissance électrique de la pompe (117) à vitesse variable lors du pompage de liquide de lavage avec la valeur seuil minimale de débit volumique (157).

6. Appareil d'entretien du linge (100) selon la revendication 5, **caractérisé en ce que** la commande (119) est réalisée pour augmenter la vitesse de pompage minimale (155) de la pompe (117) à vitesse variable à la vitesse de pompage maximale (159) pendant la troisième période de temps (151) lorsque la valeur de puissance électrique détectée atteint la valeur de puissance de référence minimale.

7. Appareil d'entretien du linge (100) selon la revendication 5 ou 6, **caractérisé en ce que** la commande (119) est réalisée pour réduire la vitesse de pompage maximale (159) de la pompe (117) à vitesse variable à la vitesse de pompage nominale (141) pendant la quatrième période de temps (153) lorsque la valeur de puissance électrique détectée atteint une valeur de puissance de référence nominale, la valeur de puissance de référence nominale correspondant à une valeur de puissance électrique de la pompe (117) à vitesse variable lors du pompage de liquide de lavage avec le débit volumique nominal (143).

8. Appareil d'entretien du linge (100) selon l'une quelconque des revendications 5 à 7, **caractérisé en ce que** l'élément de détection de puissance (123) comprend un capteur de puissance destiné à détecter une puissance électrique de la pompe (117) à vitesse variable, ou un capteur de courant destiné à détecter un courant d'alimentation de la pompe (117) à vitesse variable.

9. Appareil d'entretien du linge (100) selon l'une quelconque des revendications précédentes, **caractérisé en ce que** l'appareil d'entretien du linge (100) comprend un capteur de débit destiné à détecter une vitesse d'écoulement du liquide de lavage pompé par la pompe (117) à vitesse variable, dans lequel la commande (119) est réalisée pour réduire la vitesse de pompage nominale (141) de la pompe (117) à vitesse variable à la vitesse de pompage minimale (155) pendant la deuxième période de temps (149) lorsque la vitesse d'écoulement détectée dépasse vers le bas une valeur de vitesse d'écoulement de référence, et dans lequel la commande (119) est réalisée pour augmenter la vitesse de pompage minimale (155) à la vitesse de pompage maximale (159) pendant la troisième période de temps (151) lorsque la vitesse d'écoulement détectée atteint la valeur de vitesse d'écoulement de référence, la valeur de vitesse d'écoulement de référence correspondant à une valeur de vitesse d'écoulement du liquide de lavage lors du pompage de liquide de lavage avec la valeur seuil minimale de débit volumique (157).

10. Appareil d'entretien du linge (100) selon l'une quelconque des revendications précédentes, **caractérisé en ce que** l'appareil d'entretien du linge (100) comprend un capteur de niveau de remplissage destiné à détecter un niveau de remplissage du liquide de lavage dans la cuve de liquide de lavage (105), **en ce que** la commande (119) est réalisée pour réduire la vitesse de pompage nominale (141) à la vitesse de pompage minimale (155) pendant la deuxième période de temps (149) lorsque le niveau de remplissage détecté dépasse vers le bas un niveau de remplissage minimal, et **en ce que** la commande (119) est réalisée pour augmenter la vitesse de pompage minimale (155) à la vitesse de pompage maximale (159) pendant la troisième période de temps (151) lorsque le niveau de remplissage détecté atteint de nouveau le niveau de remplissage minimal.

11. Appareil d'entretien du linge (100) selon l'une quelconque des revendications précédentes, **caractérisé en ce que** l'appareil d'entretien du linge (100) comprend une buse d'entrée (113) destinée à introduire le liquide de lavage dans la cuve de liquide de lavage (105), dans lequel l'ouverture d'évacuation (111) de la cuve de liquide de lavage (105) est fluidiquement reliée à la buse d'entrée (113) au moyen de la conduite (115), et dans lequel la pompe (117) à vitesse variable est réalisée pour pomper le liquide de lavage hors de la cuve de liquide de lavage (105) afin de l'amener dans la conduite (115) à travers l'ouverture d'évacuation (111) et pour pomper le liquide de lavage pompé de nouveau dans la cuve de liquide de lavage (105) à travers la conduite (115) et à travers la buse d'entrée (113).

12. Appareil d'entretien du linge (100) selon l'une quelconque des revendications précédentes, **caractérisé en ce que** la commande (119) est réalisée, pendant un processus d'essorage réalisé par l'appareil d'entretien du linge (100), pour commander la pompe (117) à vitesse variable pendant la première, la deuxième, la troisième et la quatrième périodes de temps (147, 149, 151, 153).

13. Procédé (200) de pompage de liquide de lavage hors d'une cuve de liquide de lavage (105) d'un appareil d'entretien du linge (100), dans lequel l'appareil d'entretien du linge (100) comprend une cuve de liquide de lavage (105) destinée à loger du liquide de lavage, dans lequel la cuve de liquide de lavage (105) comprend une ouverture d'évacuation (111), dans lequel l'ouverture d'évacuation (111) est fluidiquement reliée à une conduite (115), dans lequel une pompe (117) à vitesse variable est disposée dans la conduite (115) pour pomper le liquide de lavage hors de la cuve de liquide de lavage (105) et à travers la conduite (115), et comprend une commande (119) destinée à commander la pompe (117) à vitesse variable, **caractérisé en ce que** le procédé (200) comprend les étapes suivantes,
activation (201), par la commande (119), de la pompe (117) à vitesse variable et fonctionnement de la pompe (117) à vitesse variable, par la commande (119), avec une vitesse de pompage nominale (141) pendant une première période de temps (147) afin de pomper du liquide de lavage hors de la cuve de liquide de lavage (105) et à travers la conduite (115) avec un débit volumique nominal (143),
réduction (203), par la commande (119), de la vitesse de pompage nominale (141) de la pompe (117) à vitesse variable à une vitesse de pompage minimale (155) pendant une deuxième période de temps (149) succédant à la première période de temps (147), lorsque le débit volumique du liquide de lavage pompé par la pompe (117) à vitesse variable dépasse vers le bas une valeur seuil minimale de débit volumique (157), augmentation (205), par la commande (119), de la vitesse de pompage minimale (155) à la vitesse de pompage maximale (159) pendant une troisième période de temps (151) succédant à la deuxième période de temps (149), lorsque le débit volumique du liquide de lavage pompé par la pompe (117) à vitesse variable atteint la valeur seuil minimale de débit volumique (157), la vitesse de pompage maximale (159) étant supérieure à la vitesse de pompage minimale (155) et la vitesse de pompage nominale (141) afin de supprimer un tourbillon d'air présent sur une bouche d'aspiration de la pompe (117) à vitesse variable et l'air dissous de manière biphasique dans une chambre de pression de la pompe (117) à vitesse variable, et
réduction (207), par la commande (119), de la vitesse de pompage maximale (159) de la pompe (117) à vitesse variable à la vitesse de pompage nominale (141) pendant une quatrième période de temps (153) succédant à la troisième période de temps (151), lorsque le débit volumique du liquide de lavage pompé par la pompe (117) à vitesse variable atteint le débit volumique nominal (143) afin de pomper le liquide de lavage de manière efficace hors de la cuve de liquide de lavage (105) et à travers la conduite (115) de nouveau avec le débit volumique nominal (143), une présence d'un tourbillon d'air dans la pompe (117) étant identifiée du fait que le débit volumique tombe en dessous de la valeur seuil minimale de débit volumique (157).

14. Procédé (200) selon la revendication 13, **caractérisé en ce que** l'appareil de traitement de linge (100) comprend un élément capteur de puissance (123) destiné à détecter une valeur de puissance électrique de la pompe (117) à vitesse variable, et **en ce que** le procédé (200) comprend les étapes suivantes,
réduction (203), par la commande (119), de la vitesse de pompage nominale (141) de la pompe (117) à vitesse variable à la vitesse de pompage minimale (155) pendant la deuxième période de temps (149) lorsque la valeur de puissance électrique détectée dépasse vers le bas une valeur de puissance de référence minimale, la valeur de puissance de référence minimale correspondant à une valeur de puissance électrique de la pompe (117) à vitesse variable lors du pompage de liquide de lavage avec la valeur seuil minimale de débit volumique (157),
augmentation (205), par la commande (119), de la vitesse de pompage minimale (155) à la vitesse de pompage maximale (159) pendant la troisième période de temps (151) lorsque la valeur de puissance électrique détectée atteint la valeur de puissance de référence minimale,
réduction (207), par la commande (119), de la vitesse de pompage maximale (159) à la vitesse de pompage nominale (141) pendant la quatrième période de temps (153) lorsque la valeur de puissance électrique détectée atteint une valeur de puissance de référence nominale, la valeur de puissance de référence nominale correspondant à une valeur de puissance électrique de la pompe (117) à vitesse variable lors du pompage de liquide de lavage avec le débit volumique nominal (143).

15. Procédé (200) selon la revendication 13 ou 14, **caractérisé en ce que** l'augmentation (205) de la vitesse de pompage minimale (155) à la vitesse de pompage maximale (159) est réalisée sans retard après la réduction (203) de la vitesse de pompage nominale (141) à la vitesse de pompage minimale (155), ou **en ce que** le procédé (200) comprend un intervalle de temps intermédiaire entre la réduction (203) de la vitesse de pompage nominale (141) à la vitesse de pompage minimale (155) et l'augmentation de la vitesse de pompage minimale (155) à la vitesse de pompage maximale (159), l'intervalle de temps intermédiaire étant notamment entre 1 seconde et 5 secondes.
